# EUROPÄISCHE PATENTSCHRIFT

(11) **EP 1 739 032 B1**
(45) Veröffentlichungstag und Bekanntmachung des Hinweises auf die Patenterteilung: **28.11.2007**
(21) Anmeldenummer: 06005457.4
(22) Anmeldetag: 17.03.2006
(51) Int. Cl.: B65D 83/16

(54) **Abgabekopf für einen Behälter mit einem Ventil zur Abgabe eines Mediums**
Dispensing head for a container having a valve for dispensing a fluid
Tête distributrice pour un récipient ayant une valve pour distribuer un fluide

(30) Priorität: 02.07.2005 DE 102005031027
(43) Veröffentlichungstag der Anmeldung: 03.01.2007
(73) Patentinhaber: Lindal Ventil GmbH, 23843 Bad Oldesloe (DE)
(72) Erfinder: Belau, Rüdiger, 23843 Bad Oldesloe (DE)
(74) Vertreter: Hauck Patent- und Rechtsanwälte

(56) Entgegenhaltungen:
- EP-A- 0 342 741
- EP-A- 1 295 812
- US-A- 3 913 804
- US-A- 4 182 496

## Beschreibung

Die vorliegende Erfindung betrifft einen Abgabekopf für einen Behälter mit einem Ventil zur Abgabe eines Mediums. Als Behälter sind insbesondere sogenannte Aerosolbehälter vorgesehen, bei denen durch Öffnen des Ventils das auszutragende Medium unter Druck durch das Ventil austritt. Als Medium können bei dem Abgabekopf insbesondere Gele, pastöse und schäumende Medien und andere eingesetzt werden. Der Abgabekopf ist mit einer Verschlußeinrichtung versehen, die die Austrittsöffnung verschließt und so ein Nachschäumen und/oder Verkleben des Mediums in der Austrittsöffnung verhindert.

Abgabevorrichtungen mit einer Verschlußeinrichtung sind bekannt. WO 03/026983 A1 beschreibt beispielsweise einen selbstschließenden Abgabekopf für einen Druckbehälter. In einem Kanal, der in die Ausgabeöffnung mündet, ist ein kolbenförmiges Schließelement vorgesehen, das über die Ausgabeöffnung vorsteht und von außen an der Ausgabeöffnung dichtend anliegt. Das Schließelement besitzt am gegenüberliegenden hinteren Ende ein elastisches Federelement, das an dem Kolben angeformt ist und diesen in seine Schließstellung zurückzieht. Durch Druck auf das Betätigungselement wird sowohl ein Öffnungsmechanismus für das Ventil betätigt als auch das Kolbenelement und der dazugehörige Kanalabschnitt derart relativ zueinander bewegt, daß die Ausgabeöffnung teilweise freigegeben wird. Das Medium tritt über den Austrittskanal an dem Kolben vorbei aus. Läßt der Druck auf das Betätigungselement nach, so schließt das Ventil des Behälters und das elastische Element am Ende des Schließelements zieht dieses in seine Verschlußstellung zurück.

Als nachteilig an dem bekannten Aufbau hat sich herausgestellt, daß die Austrittsöffnung nur in einem geringen Maße durch eine Relativbewegung des Kolbenelements gegenüber dem Abgabekopf freigegeben wird.

Aus EP 0 342 741 ist ein Abgabekopf bekannt, in dessen Austrittskanal ein Kolbenelement angeordnet ist, das eine vorspringende Nadel aufweist. Der Austrittskanal ist über ein Schlußelement mit einer zentralen Durchgangsbohrung verschlossen. Die Durchgangsbohrung bildet die Austrittsöffnung für das auszutragende Medium. In der verschlossenen Position wird die Nadel des Kolbenelements in einem innenliegenden Sitz an dem Verschlußelement gedrückt. Die Kraft wird hierbei durch eine Spiralfeder aufgebracht, die das Kolbenelement in seine Verschlußposition drückt.

Aus US 3,913,804 ist ein Abgabekopf bekannt, bei dem ein eine Ausgabeöffnung verschließendes Kolbenelement durch eine Spiralfeder vorgespannt ist. Bei der Betätigung des Abgabekopfes wird in dem Kolbenelement ein Druck aufgebaut, der das Kolbenelement gegen die Feder drückt und damit die Ausgabeöffnung freigibt.

Aus EP 1 295 812 ist ein selbst schließender Ausgabekopf für einen Druckbehälter bekannt. Ein die Ausgabeöffnung verschließendes Schließelement wird bei einer Betätigung des Abgabekopfs über eine Anlagefläche aus einer Verschlußöffnung herausgedrückt.

Aus US 4,182,496 ist ein Abgabekopf bekannt, bei dem in einem Austrittskanal ein beweglich gelagerter Dichtkörper vorgesehen ist. In dem Austrittskanal ist ein Verschlußelement vorgesehen, das eine zentrale Austrittsöffnung besitzt. Die vorstehende Nadel verschließt in einer vorgeschobenen Position die Austrittsöffnung. In die vorgeschobene Position ist das Dichtelement über eine Spiralfeder vorgespannt.

Der Erfindung liegt die Aufgabe zugrunde einen Abgabekopf mit einer Verschließeinrichtung zu schaffen, der mit einfachen Mitteln ein wirkungsvolles Verschließen der Austrittsöffnung gewährleistet.

Erfindungsgemäß wird die Aufgabe durch einen Abgabekopf mit den Merkmalen aus Anspruch 1 gelöst. Vorteilhafte Ausgestaltungen bilden die Gegenstände der Unteransprüche.

Der erfindungsgemäße Abgabekopf ist für einen Behälter mit einem Ventil zur Abgabe eines Mediums, bevorzugt eines viskosen, selbstschäumenden und/oder gelartigen Mediums vorgesehen. Der Abgabekopf besitzt einen Aufsetzkörper, der einen ringförmigen Abschnitt zur Befestigung mit dem Behälter und ein damit verbundenes Betätigungselement aufweist. Das Betätigungselement besitzt zentral in dem ringförmigen Abschnitt einen Stutzen, der im aufgesetzten Zustand des Aufsetzkörpers mit dem Ventil des Behälters zusammenwirkt. Der erfindungsgemäße Abgabekopf besitzt ferner ein Kanalelement, das einen Austrittskanal mit einem darin verschieblich angeordneten Kolbenelement besitzt. Der Austrittskanal ist über einen Zuführkanal mit dem Stutzen des Betätigungselements verbunden, so daß das austretende Medium aus dem Behälter, über das Ventil in den Stutzen des Aufsetzkörpers und anschließend über den Zuführkanal in den Austrittskanal des Kanalelements gelangt. Erfindungsgemäß besitzt das Betätigungselement ein elastisches Federelement, das an einem hinteren Ende des Kolbenelementes anliegt und das vordere Ende des Kolbenelements dichtend in die Austrittsöffnung des Austrittskanals drückt. Es erfolgt also bei dem erfindungsgemäßen Aufbau eine Abdichtung der Austrittsöffnung von innen. Das Kanalelement besitzt ferner eine Kammer, die sich um einen Schaftabschnitt des Kolbenelements in einem Abschnitt des Kanalelements erstreckt. Die Kammer steht in direkter Verbindung mit dem Zuführkanal, wobei die Kammer an ihrem zum hinteren Ende des Kolbenelements weisenden Enden durch ein mit dem Schaft verbundenes Dichtelement begrenzt ist. Das mit dem Schaft verbundene Dichtelement liegt dichtend an der Wand des Austrittskanals an.

Der erfindungsgemäße Aufbau des Abgabekopfes besitzt eine Reihe von Vorzügen. Einer der zentralen Vorzüge liegt darin, daß der Austrittskanal von innen durch das Kolbenelement abgedichtet wird. Ferner wird das Kolbenelement zum Öffnen in den Austrittskanal zurückgezogen, in dem sich die Kammer mit dem unter Druck stehenden Medium füllt und das Dichtelement aus der abdichtenden Position zurückzieht. Ein weiterer Vorteil ergibt sich auch bei der Montage, da das Federelement nicht Bestandteil des Kanalelements oder des Kolbenelements ist, sondern mit dem Aufsetzkörper verbunden ist. So kann das Kolbenelement in dem Kanalelement einfach montiert werden.

Das Federelement ist ein einstückig mit dem Betätigungselement ausgebildete Zunge. Die Zunge ist dabei derart angeordnet, daß das Kolbenelement durch die Zunge dichtend in die Austrittsöffnung gedrückt wird.

In einer bevorzugten Ausgestaltung verjüngt sich der Durchmesser des Kanalelements im Bereich der Austrittsöffnung kegelstumpfförmig, um eine Sitzfläche für das Kolbenelement zu bilden. Das Kolbenelement verfügt bevorzugt zur besseren Abdichtung ebenfalls über eine sich entsprechend verjüngende Spitze. Das vordere Ende des Kolbenelements besitzt so eine dichtende Anlage in der Austrittsöffnung.

Das die Kammer zum hinteren Ende abschließende Dichtelement ist als tassenförmiges Element ausgebildet, das eine quer zum Kolbenelement stehende Grundwand und eine umlaufende Seitenwand besitzt. Die Seitenwand weist zum vorderen Ende des Kolbenelements und liegt dichtend an der Kammerwand an. Das Dichtelement ist zum vorderen Ende des Kolbenelements hin geöffnet.

In einer bevorzugten Ausgestaltung besitzt das Betätigungselement eine Öffnung, die durch ein Abdeckelement abgedeckt ist. Das Abdeckelement ist in der Öffnung in dem Betätigungselement angeordnet und deckt ebenfalls das Kanalelement ab.

In einer bevorzugten Ausgestaltung bildet das Abdeckelement eine Betätigungsfläche, die zum Auslösen des Ventils dient.

Bevorzugt ist das Kanalelement an seinem vorderen Ende und/oder im Bereich des Zuführkanals in eine entsprechende Öffnung in dem Betätigungselement eingesetzt. Das Einsetzen des Kanalelements in die Öffnung in dem Betätigungselement erlaubt eine besonders einfache Montage, da das fertig montierte Kanalelement in das Betätigungselement eingesetzt werden kann.

Bevorzugt besitzt das Betätigungselement eine vordere Schürzenwand, in der die Austrittsöffnung vorgesehen ist, wobei die Schürzenwand eine Rastnase besitzt, die vor einer ersten Benutzung oberhalb des Aufsetzrings angeordnet ist und nach der ersten Betätigung einen Vorsprung an dem ringförmigen Abschnitt hintergreift. Die Rastnase dient als Originalitätsverschluß, der dem Verbraucher anzeigt, daß der Abgabekopf noch nicht betätigt wurde. Bei der ersten Betätigung schiebt sich die Rastnase mit dem Betätigungselement hinter einen Vorsprung an dem ringförmigen Aufsetzkörper des Betätigungselements und verbleibt hier.

Der Abgabekopf besitzt eine hohe Position, in der das Ventil des Behälters geschlossen ist und das Kolbenelement dichtend von innen an der Austrittsöffnung anliegt. In einer Abgabeposition ist das Ventil durch einen Druck auf den Abgabekopf geöffnet und das Kolbenelement wird durch den Druck des Mediums in dem Austrittskanal von der Austrittsöffnung zurückgezogen, um diese freizugeben.

Für einen gleichmäßigen Volumenstrom sind Austrittsöffnung und zurückgezogenes Kanalelement derart bemessen, daß der Volumenstrom des austretenden Mediums im Bereich der Austrittsöffnung derart gedrosselt wird, daß das in dem Austrittskanal und der Kammer befindliche Medium das Kolbenelement gegen die Kraft des Federelements zurückdrückt. Es stellt sich also ein Gleichgewicht ein, bei dem der an der Austrittsöffnung durch die Drosselung des Volumenstroms auftretende Druck ausreicht, um das Kolbenelement gegen den Druck der Feder zurückzuhalten.

Ein bevorzugtes Ausführungsbeispiel wird nachfolgend anhand der Figuren näher erläutert. Es zeigt:
- Figur 1: einen Querschnitt durch den erfindungsgemäßen Abgabekopf in seiner verschlossenen Position und
- Figur 2: den Originalitätsverschluß nach einem ersten Gebrauch.

Der erfindungsgemäße Abgabekopf ist in Figur 1 mit einer aufgesetzten Kappe 10 dargestellt. Die Kappe 10 schnappt auf einen ringförmigen Aufsatz 12 des Abgabekopfes. Der ringförmige Aufsatz 12 besitzt eine sich leicht nach außen erweiternde Zylinderwand, auf deren Innenseite Vorsprünge 14 vorgesehen sind. Die Vorsprünge 14 hintergreifen im aufgesetzten Zustand einen umlaufenden Wulst an dem Behälter (nicht dargestellt), um den ringförmigen Abschnitt auf dem Behälter zu sichern.

Das Betätigungselement 16 ist über zwei Filmgelenke 18 mit dem ringförmigen Abschnitt 12 verbunden. Die beiden Filmgelenke 18 sind symmetrisch zur Schnittebene in Figur 1 angeordnet, so daß lediglich das hintere Gelenk 18 in Figur 1 zu erkennen ist.

Das Betätigungselement 16 besitzt einen Stutzen 20, der zum Aufsetzen auf das Ventil vorgesehen ist. Der Stutzen 20 umschließt einen ersten Kanalabschnitt 22, in den das auszutragende Medium aus dem Ventil gelangt. Das Betätigungselement 16 besitzt ferner an seiner vorderen Seite eine Schürzenwand 24, die eine Rastnase 26 besitzt. Figur 1 zeigt den Abgabekopf wie in einer noch nicht betätigten Position. Hier ist die Rastnase 26 außerhalb des ringförmigen Aufsatzes 12 angeordnet. Der ringförmige Aufsatz 12 besitzt, wie in der Detailansicht in Figur 2 deutlich zu erkennen, einen Vorsprung 28, den die Rastnase 26 nach einer ersten Betätigung hintergreift. In der verrasteten Position ist der Abgabekopf um einen Winkel A nach vorne geneigt. Der Winkel A beträgt beispielsweise ungefähr 2,5°.

Das obere Ende der Schürzenwand 24 besitzt einen rohrförmigen Ansatz 30, der aus der Schürzenwand 24 vorsteht und einen zylindrischen Aufnahmeabschnitt für das Kanalelement 32 besitzt.

Das Kanalelement 32 umschließt einen Austrittskanal für das auszutragende Medium. Das Kanalelement besitzt an einem hinteren Ende einen Abschnitt 34, in den ein Zuführkanal 38 mündet. Der Kanalabschnitt 34 besitzt einen Durchmesser, der deutlich größer als der Außendurchmesser des Schafts 36 ist. Im Bereich des Zuführkanals besitzt das Kanalelement eine Kammer 40, die rückseitig durch ein Dichtelement 42 begrenzt wird. Das Dichtelement 42 besitzt einen Grund 44 und vorstehende Seitenwände 46, die an der Innenwand des Kanals anliegt. An die Kammer 40 schließt sich ein Kanalabschnitt 48 mit einem mittleren Durchmesser an. Der Kanalabschnitt 48 geht in den Kanalabschnitt 50 über, in dem ein schmaler Spalt zwischen dem Kolben 36 und der Innenwand des Kanalelements vorgesehen ist. Der Kolben 36 verjüngt sich an seinem vorderen Ende 52 und liegt mit dem vorderen Ende an einer entsprechend geformten Sitzfläche 54 des vorderen Kanalabschnitts 50 an.

In dem dargestellten Ausführungsbeispiel ist das hintere Ende 56 des Kolbenelements mit einer umlaufenden Zylinderwand 56 versehen. Das Betätigungselement 16 besitzt an seinem hinteren Ende eine Zunge 58, die mit einem Schenkel 60 an dem hinteren Ende des Kolbenelements anliegt. Der Schenkel 60 schließt mit einem zweiten Schenkel 62 einen spitzen Winkel ein. Der zweite Schenkel 62 bildet zusammen mit einem beabstandeten dritten Schenkel 64 eine Vertiefung 66.

Das Kanalelement in dem Betätigungselement ist durch ein starres Abdeckelement 68 verschlossen. Das Abdeckelement 68 besitzt eine ungefähr ovale Form mit einer umlaufenden Seitenwand 70, die in der Ausnehmung 66 angeordnet ist. Die Seitenwand besitzt seitliche Stege, die mit nach außen weisenden Rastnasen in dem Betätigungselement befestigt sind.

Bei der Betätigung übt der Benutzer auf das Abdeckelement 68 mit einem Finger einen Druck aus, der über das Kanalelement, den Zuführkanal 38 und den Stutzen 20 weitergeleitet wird. Der Stutzen 20 leitet die Kraft auf das geschlossene Ventil (nicht dargestellt) weiter. Das Ventil öffnet und das Medium tritt aus. Das ausgetretene Medium sammelt sich in der Kammer 40 und übt eine Kraft auf das Grundelement 44 aus. Hierdurch wird der Kolben in dem Austrittskanal gegen die Kraft des Federschenkels 60 zurückgeschoben und gibt so an seinem vorderen Ende 52 die Austrittsöffnung für den Austritt des Mediums frei. Läßt der Druck auf das Betätigungselement nach, schließt das Ventil und das Federelement 60 drückt das Kolbenelement in seine Verschlußstellung.

## Patentansprüche

1. Abgabekopf für einen Behälter mit einem Ventil zur Abgabe eines Mediums, der folgendes aufweist:
- Einen Aufsetzkörper mit einem ringförmigen Abschnitt (12) und einem damit verbundenen Betätigungselement (16), das einen zentral in dem ringförmigen Abschnitt angeordneten Stutzen (20) besitzt,
- ein Kanalelement (34), das einen Austrittskanal mit einem darin verschieblich angeordneten Kolbenelement (36) besitzt, wobei der Austrittskanal über einen Zuführkanal (38) mit dem Stutzen (20) des Betätigungselements verbunden ist,
- wobei das Betätigungselement (16) ein elastisches Federelement (58) besitzt, das an einem hinteren Ende (56) des Kolbenelements (36) anliegt und das vordere Ende (52) des Kolbenelements (36) dichtend in die Austrittsöffnung (54) des Austrittskanals drückt, und
- das Kanalelement eine Kammer (40) um einen Schaftabschnitt des Kolbenelements (36) besitzt, die in direkter Verbindung mit dem Zuführkanal (22) steht, wobei die Kammer (40) an ihrem hinteren Ende durch ein mit dem Kolbenelement verbundenes Dichtelement (42) begrenzt ist, das dichtend an der Wand des Austrittskanals anliegt,
**dadurch gekennzeichnet, daß**
- das Federelement (60) eine einstückig mit dem Betätigungselement ausgebildete Zunge (60) aufweist.

2. Abgabekopf nach Anspruch 1, **dadurch gekennzeichnet, daß** der Durchmesser des Kanalelements sich im Bereich der Austrittsöffnung kegelstumpfförmig (54) verjüngt.

3. Abgabekopf nach Anspruch 2, **dadurch gekennzeichnet, daß** das Kolbenelement an seinem vorderen Ende sich entsprechend der Austrittsöffnung kegelstumpfförmig (52) verjüngt.

4. Abgabekopf nach einem der Ansprüche 1 bis 3, **dadurch gekennzeichnet, daß** das Dichtelement (42) des Kolbenelements (36) als tassenförmiges Element ausgebildet ist, das eine quer zum Kolbenelement stehende Grundwand (44) und eine umlaufende Seitenwand (46) besitzt, die in Richtung zum vorderen Ende des Kolbenelements weist und dichtend an der Kammerwand anliegt.

5. Abgabekopf nach einem der Ansprüche 1 bis 4, **dadurch gekennzeichnet, daß** ein Abdeckelement (68) vorgesehen ist, das in einer Öffnung in dem Betätigungselement (16) angeordnet ist und das Kanalelement abdeckt.

6. Abgabekopf nach Anspruch 5, **dadurch gekennzeichnet, daß** das Abdeckelement (68) eine Betätigungsfläche bildet, die zur Auslösung des Ventils dient.

7. Abgabekopf nach einem der Ansprüche 1 bis 6, **dadurch gekennzeichnet, daß** das Kanalelement an seinem vorderen Ende und/oder im Bereich des Zuführkanals in eine entsprechende Öffnung in dem Betätigungselement eingesetzt ist.

8. Abgabekopf nach einem der Ansprüche 1 bis 7, **dadurch gekennzeichnet, daß** das Betätigungselement eine vordere Schürzenwand (24) besitzt, in der die Austrittsöffnung vorgesehen ist, wobei die Schürzenwand eine Rastnase (26) besitzt, die vor einer ersten Benutzung oberhalb des Aufsetzringes angeordnet ist und nach der ersten Betätigung einen Vorsprung (28) an dem ringförmigen Abschnitt hintergreift.

9. Abgabekopf nach einem der Ansprüche 1 bis 8, **dadurch gekennzeichnet, daß** in einer Ruheposition das Ventil des Behälters geschlossen ist und das Kolbenelement dichtend von innen in der Austrittsöffnung anliegt.

10. Abgabekopf nach Anspruch 9, **dadurch gekennzeichnet, daß** in einer Abgabeposition das Ventil durch Druck auf den Abgabekopf geöffnet ist und das Kolbenelement durch den Druck des Mediums in dem Austrittskanal von der Austrittsöffnung zurückgezogen wird, um diese freizugeben.

11. Abgabekopf nach Anspruch 10, **dadurch gekennzeichnet, daß** die Austrittsöffnung und das zurückgezogene Kolbenelement derart bemessen sind, daß der Strom an austretendem Medium mindestens in einem Maße gedrosselt wird, daß das in Austrittskanal und Kammer befindliche Medium das Kolbenelement gegen die Kraft des Federelements zurückdrückt.

## Claims

1. Dispensing head for a container having a valve for dispensing a fluid, which comprises the following:
- a mounting body with an annular portion (12) and an actuating element (16) connected thereto which has a tube connector (20) arranged centrally in the annular portion,
- a channel element (34) which has an outlet channel comprising a piston element (36) displaceably arranged therein, the outlet channel being connected to the tube connector (20) of the actuating element via a discharge channel (38),
- the actuating element (16) having a resilient spring element (58), which bears against a rear end (56) of the piston element (36) and presses the front end (52) of the piston element (36) sealingly into the outlet aperture (54) of the outlet channel, and
- the channel element has a chamber (40) around a shaft portion of the piston element (36), which is in direct connection with the discharge channel (22), the chamber (40) being defined at its rear end by a sealing element (42) connected to the piston element, which sealingly bears against the wall of the outlet channel,
**characterized in that**
- the spring element (60) comprises a tongue (60) configured integrally with the actuating element.

2. Dispensing head according to Claim 1, **characterised in that** the diameter of the channel element tapers in the region of the outlet aperture in the shape of a truncated cone (54).

3. Dispensing head according to Claim 2, **characterised in that** the piston element tapers at its front end according to the outlet aperture in the shape of a truncated cone (52).

4. Dispensing head according to one of Claims 1 to 3, **characterized in that** the sealing element (42) of the piston element (36) is configured as a cup-shaped element, which has a bottom wall (44) located transversely to the piston element and a peripheral side wall (46) which faces in the direction of the front end of the piston element and sealingly bears against the chamber wall.

5. Dispensing head according to one of Claims 1 to 4, **characterised in that** a cover element (68) is provided which is arranged in an aperture in the actuating element (16) and covers the channel element.

6. Dispensing head according to Claim 5, **characterised in that** the cover element (68) forms an actuating surface which serves for the opening of the valve.

7. Dispensing head according to one of Claims 1 to 6, **characterised in that** the channel element at its front end and/or in the region of the discharge channel is inserted into a corresponding aperture in the actuating element.

8. Dispensing head according to one of Claims 1 to 7, **characterised in that** the actuating element has a front apron wall (24), in which the outlet aperture is provided, the apron wall having a latching projection (26) which is arranged before a first use above the mounting ring and, after the first actuation, engages behind a projection (28) on the annular portion.

9. Dispensing head according to one of Claims 1 to 8, **characterised in that**, in a resting position, the valve of the container is closed and the piston element sealingly bears from the inside in the outlet aperture.

10. Dispensing head according to Claim 9, **characterised in that**, in a dispensing position, the valve is opened by pressure on the dispensing head and the piston element is retracted from the outlet aperture by the pressure of the fluid in the outlet channel, in order to open said outlet aperture.

11. Dispensing head according to Claim 10, **characterised in that** the outlet aperture and the retracted piston element are dimensioned such that the flow of emerging fluid is throttled at least to an extent that the fluid located in the outlet channel and the chamber forces back the piston element counter to the force of the spring element.

## Revendications

1. Tête distributrice pour un récipient ayant une valve pour distribuer un fluide, comprenant :
- un corps de chapeau avec une section annulaire (12) et un élément d'actionnement (16) raccordé à celle-ci possédant une tubulure (20) disposée de manière centrale dans la section annulaire,
- un élément de canal (34) possédant un canal de sortie avec un élément de piston (36) disposé de manière mobile dans celui-ci, le canal de sortie étant raccordé à la tubulure (20) de l'élément d'actionnement via un canal d'alimentation (38),
- dans laquelle l'élément d'actionnement (16) possédant un élément de ressort élastique (58) appuyant contre une extrémité arrière (56) de l'élément de piston (36) et poussant l'extrémité avant (52) de l'élément de piston (36) hermétiquement dans l'orifice de sortie (54) du canal de sortie, et
- l'élément de canal possède une chambre (40) autour d'une section de tige de l'élément de piston (36) qui est en relation directe avec le canal d'alimentation (22), la chambre (40) étant limitée à son extrémité arrière par un élément d'étanchéité (42) raccordé à l'élément de piston, ledit élément d'étanchéité appuyant hermétiquement contre la paroi du canal de sortie,
**caractérisée en ce que**
- l'élément de ressort (60) présente une langue (60) formée d'une seule pièce avec l'élément d'actionnement.

2. Tête distributrice selon la revendication 1, **caractérisée en ce que** le diamètre de l'élément de canal rétrécit dans la région de l'orifice de sortie de manière tronconique (54).

3. Tête distributrice selon la revendication 2, **caractérisée en ce que** l'élément de piston rétrécit à son extrémité avant conformément à l'orifice de sortie de manière tronconique (52).

4. Tête distributrice selon l'une quelconque des revendications 1 à 3, **caractérisée en ce que** l'élément d'étanchéité (42) de l'élément de piston (36) est formé en tant qu'élément en forme de tasse possédant une paroi de base (44) disposée perpendiculairement à l'élément de piston et une paroi latérale circulaire (46) montrant en direction de l'extrémité avant de l'élément de piston et appuyant hermétiquement contre la paroi de la chambre.

5. Tête distributrice selon l'une quelconque des revendications 1 à 4, **caractérisée en ce qu'**un élément de recouvrement (68) est prévu qui est disposé dans une ouverture dans l'élément d'actionnement (16) et qui couvre l'élément de canal.

6. Tête distributrice selon la revendication 5, **caractérisée en ce que** l'élément de recouvrement (68) forme une surface d'actionnement servant à déclencher la valve.

7. Tête distributrice selon l'une quelconque des revendications 1 à 6, **caractérisée en ce que** l'élément de canal est placé au niveau de son extrémité avant et/ou dans la région du canal d'alimentation dans une ouverture correspondante dans l'élément d'actionnement.

8. Tête distributrice selon l'une quelconque des revendications 1 à 7, **caractérisée en ce que** l'élément d'actionnement possède une paroi avant de tablier (24) dans laquelle l'orifice de sortie est prévu, la paroi de tablier possédant un bec d'enclenchement (26), placé avant une première utilisation au-dessus de l'anneau de chapeau et qui après le premier actionnement engrène à l'arrière d'une saillie (28) au niveau de la section annulaire.

9. Tête distributrice selon l'une quelconque des revendications 1 à 8, **caractérisée en ce que** dans une position de repos la valve du récipient est fermée et l'élément de piston appuie hermétiquement de l'intérieur dans l'orifice de sortie.

10. Tête distributrice selon la revendication 9, **caractérisée en ce que** dans une position de distribution la valve est ouverte par pression sur la tête distributrice et l'élément de piston est retiré de l'orifice de sortie par la pression du fluide dans le canal de sortie, afin d'ouvrir ledit orifice de sortie.

11. Tête distributrice selon la revendication 10, **caractérisée en ce que** l'orifice de sortie et l'élément de piston retiré sont calculés de sorte que le flux de fluide sortant est restreint au moins en une quantité telle que le fluide présent dans le canal de sortie et la chambre refoule l'élément de piston contre la force de l'élément de ressort.
